# EUROPÄISCHE PATENTSCHRIFT

(11) **EP 0 662 424 B1**
(45) Veröffentlichungstag und Bekanntmachung des Hinweises auf die Patenterteilung: **06.11.1996**
(21) Anmeldenummer: 94120801.9
(22) Anmeldetag: 28.12.1994
(51) Int. Cl.: B65D 1/42, B65D 1/38

(54) **Aus Kunststoff hergestelltes Lager- und Transportmittel**
Plastic storage and transport means
Dispositif de stockage et de transport en matière plastique

(30) Priorität: 08.01.1994 DE 4400268
(43) Veröffentlichungstag der Anmeldung: 12.07.1995
(73) Patentinhaber: Stucki Kunststoffwerk und Werkzeugbau GmbH., D-32107 Bad Salzuflen (DE)
(72) Erfinder: Korte, Klaus, D-32107 Bad Salzuflen (DE)
(74) Vertreter: Junius, Walther, Dr.

(56) Entgegenhaltungen:
- EP-A- 0 499 852
- EP-A- 0 536 462
- EP-A- 0 621 190
- DE-U- 8 914 062

## Beschreibung

Die Erfindung betrifft ein aus Kunststoff hergestelltes Lager- und Transportmittel gemäß dem Oberbegriff des Anspruchs 1 in Form eines Kastens oder Behälters, der aus Seitenwänden und einem Boden besteht, oder eines Tablars oder einer Palette mit einer Bodenplatte zum Aufstellen des Transportgutes, bei dem unter der Bodenplatte ein umlaufender Verstärkungsrahmen angebracht ist , der durch quer zu den Holmen des Rahmens verlaufende Rippen und eine am Rahmen angebrachte Längsrippe unter Bildung von einseitig offenen Taschen mit der Bodenplatte verbunden ist, wobei die Taschen innenseitig mit Wasserablauflöchern versehen sind.

Ein derartiges Lager- und Transportmittel ist aus der DE 39 09 022 A1 bekannt geworden. Die Bodenausbildung dieses Lager- und Transportmittels hat völlig neue technische Möglichkeiten eröffnet: Dieses Lager- und Transportmittel läuft nicht nur auf Rollen- und insbesondere Röllchenbahnen ausgezeichnet, es läuft auch unter ausgesprochen geringer Geräuschbildung. Der Boden dieses Lager- und Transportmittels zeichnet sich durch eine überdurchschnittliche Tragfähigkeit und eine nie erreichte Verwindungssteifigkeit aus.

Der Einsatz dieses Lager- und Transportmittels in der Lebensmittelindustrie macht ein häufiges Waschen dieses Lager- und Transportmittels erforderlich. Als Nachteil dieses Lager- und Transportmittels wurde es angesehen, daß Waschwasserstrahlen die Taschen nicht derart durchströmem können, daß das Waschwasser an der einen Seite der Tasche eintritt und an der anderen Seite wieder austritt.

Um dieses zu erreichen wurde bei dem Lager- und Transportmittel der DE 41 05 527 C2 die an der inneren Seite des Rahmens angeordnete, den Rahmen mit der Bodenplatte verbindende Längsrippe fortgelassen, so daß die Taschen sowohl auf der Innenseite als auch auf der Außenseite völlig offen sind, sodaß Waschwasserstrahlen völlig ungehindert durch die Tasche hindurchtreten können. Dieser Vorteil wurde mit ganz erheblichen Nachteilen erkauft: Überraschenderweise erzeugt diese Bodenausbildung beim Laufen der Kästen auf Röllchenbahnen erheblich mehr Lärm als der eingangs genannte Kasten, insgesamt hat die Lauffähigkeit auf Röllchenbahnen abgenommen. Diese Nachteile sind durch unterschiedliches Schrumpfverhalten des Rahmens und der Bodenplatte beim Abkühlen am Ende des Herstellungsprozesses entstanden, man kann feststellen, daß der Rahmen nicht mehr völlig eben ist, sondern aus einer Vielzahl von wegen ihres großen Radius nur schwach sichtbaren Bogen besteht, die aber doch so ausgeprägt sind, daß die Lauffähigkeit auf Röllchenbahnen gegenüber dem eingangs genannten Lager- und Transportmittel vermindert und die Geräuschbildung vergrößert wurde.

Das Schrumpfverhalten ist bei dem eingangs genannten Lager- und Transportmittel der DE 39 09 022 A1 dadurch anders, daß eine Längsrippe vorhanden ist, die die Bogenbildung behindert und vermeidet.

In einigen Ausführungsformen weist dieses Lager- und Transportmittel am Übergang des Holmes des umlaufenden Bodenrahmens in die Längsrippe kleine Wasserablauflöcher auf, die Waschwasser während des Waschvorganges und nach dem Waschvorgang ablaufen lassen. Da diese jedoch mittig in der durch die Längs- und Querrippen gebildeten Tasche an deren Rückseite angeordnet sind, kann es bei nicht genügend scharfen Waschwasserstrahlen vorkommen, daß in den Ecken der Taschen Schmutzreste verbleiben und Waschwasser nicht immer vollständig abläuft.

Die Erfindung vermeidet die Nachteile des Standes der Technik. Es ist die Aufgabe der Erfindung, in einfacher Weise Möglichkeiten für die Durchströmung der Taschen mit Waschwasser zu schaffen, ohne daß die stabilisierende Längsrippe entfallen muß, die dem Kastenboden die hervorragende Stabilität gibt.

Die Erfindung besteht darin, daß in den Ecken jeder Tasche als Wasserdurchtrittsloch mindestens ein Durchbruch im Verlauf der Rippen und/oder in den Holmen des Rahmens vorgesehen ist.

Diese Durchbrüche erlauben einen Durchtritt des Waschwassers durch die Taschen, ohne daß die stabilisierende Längsrippe entfallen müßte. Dadurch behält das Lager- und Transportmittel seine hohe Verwindungssteifigkeit und die Ebenheit der Unterfläche des Rahmens. Durch die Anordnung der Wasserdurchtrittslöcher in den Ecken ist eine hervorragende Reinigung und ein einwandfreier Wasserablauf gewährleistet. Die Herstellung dieser Wasserdurchtrittslöcher ist sehr einfach. Das Lager- und Transportmittel nach der Erfindung zeichnet sich daher durch einfache Herstellbarkeit, hohe Stabilität und Verwindungssteifigkeit und gute Waschbarkeit aus.

Bei dem erfindungsgemäßen Lager- und Transportmittel ist der Vorteil der guten Waschbarkeit sogar in den Kastenecken erreicht, wo Taschen den Rahmen nur auf einem Teil seiner Breite unterfassen, und zwar dadurch, daß in den an den Ecken angeordneten Taschen der Durchbruch in der diagonal verlaufenden Querrippe befindlich ist.

Die Gestaltung kann bei den zwischen den Eckbereichen angeordneten Taschen so erfolgen, daß die Längsrippe durch Rippenabschnitte gebildet ist, die kürzer als die Taschen breit sind, und daß die Durchbrüche in beiden Taschenecken angeordnet sind.

Hierbei ist eine Ausführungsform von besonderem Vorteil, die sich dadurch auszeichnet, daß die Querrippen kürzer als die Taschen sind und die Längsrippen durch Rippenabschnitte gebildet sind, die kürzer als die Taschen breit sind, so daß in den Ecken der Taschen die Längsrippenabschnitte Abstand von den Querrippen aufweisen und somit offene Zwickel bilden und daß die Innenkante des Holmes des Rahmens am Ort der Wasserablauflöcher Ausnehmungen aufweist.

Mit Vorteil kann die Realisierung der Erfindung auch derart erfolgen, daß die Durchbrüche in beiden Taschenecken in dem Holm des umlaufenden Rahmens angeordnet sind oder daß die Innenkante des Holmes des Rahmens am Ort der Wasserablauflöcher Ausnehmungen aufweist.

Dieses Lager- und Transportmittel ist so gestaltet, daß es sich einstückig aus Kunststoff hergestellen läßt.

Um die Stabilität dieses Lager- und Transportmittels nicht zu schwächen und die hervorragende Lauffähigkeit auf Röllchenbahnen zu erhalten, ist es vorteilhaft, daß die als Wasserablaufloch dienende Öffnung eine Breite aufweist, die das dreifache der Höhe der Längsrippe nicht übersteigt, und/oder daß vorzugsweise die Höhe der als Wasserablaufloch dienenden Öffnungen der Höhe der Taschen entspricht.

Will man dieses Lager- und Transportmittel mit einem Gabelstapler transportieren, ist es zweckmäßig, daß unter dem Rahmen Füße angeordnet sind, welche mit einem taschenartigen Hohlraum versehen sind, von dessen Wänden mindestens eine mit Wasserablauflöchern in den Ecken versehen ist.

Das Wesen der Erfindung ist nachstehend anhand von in der Zeichnung schematisch dargestellten Ausführungsbeispielen näher erläutert. Es zeigen:
- Fig.1: eine Seitenansicht eines Transportkastens
- Fig.2: eine Bodenansicht dieses Transportkastens
- Fig.3: einen Schnitt durch die Querrippenanordnung
- Fig.4: eine Seitenansicht einer Palette.

Der Transportkasten besteht aus einer Bodenplatte 1, an deren Rändern die Seitenwände 2,3 angebracht sind. Unterhalb der Bodenplatte 1 befinden sich Querrippen 4 und eine Längsrippe 5, die in den unter der Bodenplatte 1 angeordneten umlaufenden Rahmen 6 übergehen und diese mit der Bodenplatte 1 unter Bildung von Taschen 7,8,9, 10,11 verbinden.

Die an den Ecken des Kastens befindlichen Taschen 7,8 von dreieckigem oder trapezförmigem Querschnitt sind durch eine Diagonalrippe 12 von einander getrennt. Am zum Kasteninneren gerichteten Ende dieser Diagonalrippe 12 befindet sich eine Öffnung 13 als Waschwasserdurchlaß, durch den in die Tasche 7 eingespritztes Waschwasser in die Tasche 8 abfließen und aus dieser herausfließen kann.

In der Tasche 9 befinden sich in den Ecken Waschwasserauslaßöffnungen im Rahmen 6.

In der Tasche 10 befinden sich diese Waschwasserauslaßöffnungen 14 in der Längsrippe 5 in den Ecken der Tasche 10.

Bei der Tasche 11 ist die Gestaltung derart, daß der Durchbruch sowohl in der Längsrippe 5 als auch in dem Holm des umlaufenden Rahmens 6 als auch am Ende der Querrippe 4 angeordnet ist.

Wie Fig. 4 zeigt kann die Anordnung der Waschwasserauslaßöffnungen bei einer Palette, bei der mit dem Transportkasten identische Teile mit gleichen Bezugszeichen versehen sind, identisch wie bei einem Transport- und Lagerbehälter sein. Bei dieser Palette nach Fig.4 sind die Querschnittsdarstellung nach Fig.3 und die Bodenansicht entsprechend Fig.2 gestaltet. Bei dieser Palette sind unter dem Rahmen 6 Füße 15 angebracht, welche als einseitig nach außen offene Hohlquader gestaltet sind, in deren Rückseite Waschwasserdurchtrittslöcher 16 angeordnet sind. Die Querrippen 4 sind nach vorn durch dreieckige Stützen 17 für die Bodenplatte 1 erweitert.

### Liste der Bezugszeichen

- 1: Bodenplatte
- 2: Seitenwand
- 3: Seitenwand
- 4: Querrippe
- 5: Längsrippe
- 6: Rahmen
- 7: Tasche
- 8: Tasche
- 9: Tasche
- 10: Tasche
- 11: Tasche
- 12: Diagonalrippe
- 13: Waschwasserauslaßöffnung
- 14: Waschwasserauslaßöffnung
- 15: Fuß
- 16: Waschwasserdurchtrittslöcher
- 17: Stützen

## Patentansprüche

1. Aus Kunststoff hergestelltes Lager- und Transportmittel in Form eines Kastens oder Behälters, der aus Seitenwänden (2,3) und einem Boden (1) besteht, oder eines Tablars oder einer Palette mit einer Bodenplatte zum Aufstellen des Transportgutes,
bei dem unter der Bodenplatte ein umlaufender Verstärkungsrahmen (6) angebracht ist, der durch quer zu den Holmen des Rahmens verlaufende Rippen (4, 12) und eine am Rahmen angebrachte Längsrippe (5) unter Bildung von einseitig offenen Taschen (7-11) mit der Bodenplatte verbunden ist,
wobei die Taschen innenseitig mit Wasserablauflöchern versehen sind,
dadurch gekennzeichnet,
daß in den Ecken jeder Tasche (7-11) als Wasserdurchtrittsloch mindestens ein Durchbruch (13,14) im Verlauf der Rippen (4,5,12) und/oder in den Holmen des Rahmens (6) vorgesehen ist.

2. Lager- und Transportmittel nach Anspruch 1,
dadurch gekennzeichnet,
daß in den an den Ecken angeordneten Taschen (7,8) der Durchbruch (13) in einer zwischen den Taschen angeordneten diagonal verlaufenden Querrippe (12) befindlich ist.

3. Lager- und Transportmittel nach Anspruch 1,
dadurch gekennzeichnet,
daß die Längsrippe (5) durch Rippenabschnitte gebildet ist, die kürzer als die Taschen (10,11) breit sind,
und daß die Durchbrüche (14) in beiden Taschenecken angeordnet sind.

4. Lager- und Transportmittel nach Anspruch 1,
dadurch gekennzeichnet,
daß die Durchbrüche (14) in beiden Taschenecken in dem Holm des umlaufenden Rahmens (6) angeordnet sind
oder daß die Innenkante des Holmes des Rahmens (6) am Ort der Wasserablauflöcher (14) Ausnehmungen aufweist.

5. Lager- und Transportmittel nach Anspruch 1,
dadurch gekennzeichnet,
daß Durchbrüche (14) sowohl in der Längsrippe (5) als auch in dem Holm des umlaufenden Rahmens (6) angeordnet ist.

6. Lager- und Transportmittel nach Anspruch 1,
dadurch gekennzeichnet,
daß Durchbrüche (14) sowohl in der Längsrippe (5) als auch in dem Holm des umlaufenden Rahmens (6) als auch am innenseitigen Ende der Querrippe (4) befindlich sind.

7. Lager- und Transportmittel nach Anspruch 1,
dadurch gekennzeichnet,
daß das Lager- und Transportmittel einstückig aus Kunststoff hergestellt ist.

8. Lager und Transportmittel nach Anspruch 1,
dadurch gekennzeicnet,
daß die als Wasserablaufloch dienende Öffnung (14) eine Breite aufweist, die das dreifache der Höhe der Längsrippe (5) nicht übersteigt,
wobei vorzugsweise die Höhe der als Wasserablaufloch dienenden Öffnungen (14) der Höhe der Taschen (9-11) entspricht.

9. Lager und Transportmittel nach Anspruch 1,
dadurch gekennzeichnet,
daß die Querrippen (4) kürzer als die Taschen (11) sind und die Längsrippen durch Rippenabschnitte (5) gebildet sind, die kürzer als die Taschen (11) breit sind, so daß in den Ecken der Taschen (11) die Längsrippenabschnitte (5) Abstand von den Querrippen (4) aufweisen und somit offene Zwickel bilden
und daß die Innenkante des Holmes des Rahmens (6) am Ort der Wasserablauflöcher (14) Ausnehmungen aufweist.

10. Lager und Transportmittel nach Anspruch 1,
dadurch gekennzeichnet,
daß unter dem Rahmen (6) Füße (15) angeordnet sind, welche mit einem taschenartigen Hohlraum versehen sind, von dessen Wänden mindestens eine mit Wasserablauflöchern (16) in den Ecken versehen ist.

## Claims

1. Storage and transport means made of plastic in the form of a crate or container which consists of side walls (2, 3) and a bottom (1), or of a tray or a pallet with a bottom plate on which the goods being transported are stood, in which a peripheral reinforcing frame (6) is attached under the bottom plate, which frame is joined to the bottom plate by ribs (4, 12) running at right angles to the members of the frame, and a longitudinal rib (5) attached to the frame, forming pockets (7 - 11) open on one side, the pockets being provided on the inside with water drainage holes, characterised in that in the corners of every pocket (7 - 11) at least one opening (13, 14) is provided in the ribs (4, 5, 12) and/or in the members of the frame (6) as a hole for passage of water.

2. Storage and transport means according to claim 1, characterised in that in the pockets (7, 8) disposed in the corners the opening (13) is located in a transverse rib (12) running diagonally between the pockets.

3. Storage and transport means according to claim 1, characterised in that the longitudinal rib (5) is formed by rib portions which are shorter than the pockets (10, 11) are wide, and in that the openings (14) are disposed in both pocket corners.

4. Storage and transport means according to claim 1, characterised in that the openings (14) are disposed in both pocket corners in the member of the peripheral frame (6) or in that the inside edge of the member of the frame (6) exhibits recesses at the location of the water drainage holes (14).

5. Storage and transport means according to claim 1, characterised in that openings (14) are disposed both in the longitudinal rib (5) and in the member of the peripheral frame (6).

6. Storage and transport means according to claim 1, characterised in that openings (14) are to be found both in the longitudinal rib (5) and in the member of the peripheral frame (6) and at the inside end of the transverse rib (4).

7. Storage and transport means according to claim 1, characterised in that the storage and transport means is made in one piece from plastic.

8. Storage and transport means according to claim 1, characterised in that the opening (14) serving as the water drainage hole has a width which does not exceed three times the height of the longitudinal rib (5), and preferably the height of the openings (14) serving as water drainage holes matches the height of the pockets (9 - 11).

9. Storage and transport means according to claim 1, characterised in that the transverse ribs (4) are shorter than the pockets (11) and the longitudinal ribs are formed by rib portions (5) which are shorter than the pockets (11) are wide, so that in the corners of the pockets (11) the longitudinal rib portions (5) are a distance from the transverse ribs (4) and thus form open wedges, and in that the inside edge of the member of the frame (6) exhibits recesses at the location of the water drainage holes (14).

10. Storage and transport means according to claim 1, characterised in that under the frame (6) there are feet (15) which are provided with a pocket-like cavity, at least one of the walls of which is provided with water drainage holes (16) in the corners.

## Revendications

1. Moyen de stockage et de transport réalisé en matière plastique, se présentant sous la forme d'une caisse ou d'un récipient, qui se compose de parois latérales (2,3) et d'un fond (1), ou bien sous la forme d'un plateau ou d'une palette comportant un panneau de fond pour recevoir le produit à transporter et où il est prévu en dessous du panneau de fond un châssis périphérique de renforcement (6) qui est relié au panneau de fond par des nervures orientées perpendiculairement aux longerons du châssis, et par une nervure longitudinale disposée sur ce châssis, en formant des poches ouvertes d'un côté, ces poches étant pourvues latéralement de trous de décharge d'eau, caractérisé en ce qu'il est prévu dans les coins de chaque poche (7-11), comme trou d'écoulement d'eau, au moins un passage (13, 14) formé sur le trajet des nervures (4, 5, 12) et/ou dans le longeron du châssis (6).

2. Moyen de stockage et de transport selon la revendication 1, caractérisé en ce que dans les poches (7, 8) disposées dans coins, le passage (13) est situé dans une nervure transversale (12) orientée en diagonale et disposée entre les poches.

3. Moyen de stockage et de transport selon la revendication 1, caractérisé en ce que la nervure longitudinale (5) est formée par des parties de nervures qui sont plus courtes que la largeur des poches et en ce que les passages (14) sont disposés dans les deux coins de poches.

4. Moyen de stockage et de transport selon la revendication 1, caractérisé en ce que les passages (14) sont disposés, dans les deux coins de poche, dans le longeron du châssis périphérique (8) ou en ce que le bord intérieur du longeron du châssis (6) comporte des évidements dans la zone des trous (14) d'évacuation d'eau.

5. Moyen de stockage et de transport selon la revendication 1, caractérisé en ce qu'il est prévu des passages (14) aussi bien dans la nervure longitudinale (5) que dans le longeron du châssis périphérique (6).

6. Moyen de stockage et de transport selon la revendication 1, caractérisé en ce que des passages (14) sont formés aussi bien dans la nervure longitudinale (5) que dans le longeron du châssis périphérique (6) et également à l'extrémité intérieure de la nervure transversale (4).

7. Moyen de stockage et de transport selon la revendication 1, caractérisé en ce que ce moyen de stockage et de transport est réalisé d'une seule pièce en matière plastique.

8. Moyen de stockage et de transport selon la revendication 1, caractérisé en ce que l'ouverture (14) servant de trou d'évacuation d'eau a une largeur qui ne dépasse pas le triple de la hauteur de la nervure longitudinale (5), et avantageusement la hauteur des ouvertures (14) servant de trou de décharge d'eau correspond à la hauteur des poches (9-11).

9. Moyen de stockage et de transport selon la revendication 1, caractérisé en ce que les nervures transversales (4) sont plus courtes que les poches (11) et les nervures longitudinales sont constituées par des parties de nervures (5) qui sont plus courtes que la largeur des poches (11) de telle sorte que, dans les coins des poches (11), les parties (5) de nervures longitudinales soient espacées des nervures transversales (4) et forment ainsi une cavité ouverte, et en ce que le bord intérieur du longeron du châssis (6) comporte des évidements dans la zone des trous (14) de décharge d'eau.

10. Moyen de stockage et de transport selon la revendication 1, caractérisé en ce qu'il est prévu en dessous du châssis (6) des pieds (15) qui sont pourvus d'une cavité en forme de poche dont au moins une paroi est pourvue de trous (16) d'évacuation d'eau dans les coins.
